# EUROPÄISCHE PATENTSCHRIFT

(11) **EP 2 896 746 B1**
(45) Veröffentlichungstag und Bekanntmachung des Hinweises auf die Patenterteilung: **27.04.2016**
(21) Anmeldenummer: 14151360.6
(22) Anmeldetag: 16.01.2014
(51) Int. Cl.: E01C 11/22

(54) **Entwässerungssystem**
Drainage system
Système de drainage

(43) Veröffentlichungstag der Anmeldung: 22.07.2015
(73) Patentinhaber: HAURATON GmbH & Co. KG, 76437 Rastatt (DE)
(72) Erfinder: Reuter, Fabian, 76530 Baden-Baden (DE)
(74) Vertreter: Geitz Truckenmüller Lucht

(56) Entgegenhaltungen:
- EP-A1- 2 816 163
- EP-A2- 0 239 534
- DE-A1- 19 643 850
- DE-U1- 9 416 319
- US-A- 5 971 662

## Beschreibung

Die Erfindung betrifft ein Entwässerungssystem zur Entwässerung von Flächen, insbesondere von Verkehrsflächen, umfassend mehrere Entwässerungsrinnen, die in Reihe und/oder übereinander angeordnet sind, wobei die Entwässerungsrinnen jeweils einen, vorzugsweise U-förmigen, Entwässerungsquerschnitt aufweisen, der unterseitig von einer Rinnensohle und beidseitig von je einer Rinnenwandung begrenzt ist, wobei die Rinnenwandungen auf ihrer der Rinnensohle jeweils abgewandten Oberkante in eine, vorzugsweise rechtwinklig ausgeformte, Zarge münden und die Rinnensohlen jeweils von einer planen Aufstellfläche untergriffen sind, wobei die Entwässerungsrinnen übereinander derart verlegbar sind, dass die planen Aufstellflächen in die die Rinnenwandungen jeweils oberseitig abschließende Zarge eingesetzt werden und beidseitig, zumindest annähernd, bündig mit der Zarge abschließen und sich die derart übereinander angeordneten Entwässerungsrinnen zu einer Mehrstockrinne ergänzen, wobei die Entwässerungsquerschnitte der übereinander angeordneten Entwässerungsrinnen durch wenigstens eine Öffnung in der Rinnensohle und in der die Rinnensohle untergreifenden Aufstellfläche hydraulisch miteinander verbunden sind.

Ein solches Entwässerungssystem ist aus der nachveröffentlichten, älteren Patentanmeldung EP 2 816 163 A1 der Anmelderin vorbekannt.

Ein weiteres Entwässerungsrinnensystem ist aus der EP 0 239 534 A2 vorbekannt. Bei diesem vorbekannten Entwässerungsrinnensystem unterscheiden sich die obere und die untere Rinne konstruktiv und hinsichtlich ihrer Nennweite. Im Einzelnen erweitert sich die Konstruktion von unten nach oben, so dass bei Montage, Lagerung, Transport und Planung des vorbekannten Entwässerungsrinnensystems sorgfältig zwischen den unteren und oberen Rinnen unterschieden werden muss. Dies ist mit einigem logistischen Aufwand verbunden.

Außerdem besteht bei der Montage des vorbekannten Entwässerungsrinnensystems das Problem, dass die jeweils obere Rinne gegenüber der jeweils unteren Rinne zusätzlich fixiert werden muss, um beim Einbetonieren der vorbekannten Rinnenanordnung ein Aufschwimmen der beidseitig über die untere Rinne überstehenden, oberen Rinne zu vermeiden, wobei dann immer noch das Problem besteht, dass dann die Gefahr besteht, dass aufgrund des Überstandes die Rinnenanordnung insgesamt aufschwimmt.

Auch aus der DE 94 16 319 U1 ist ein steckbares Kanalsystem bekannt, bei dem mindestens zwei U-förmige Wannen übereinander angeordnet sind, wobei allerdings die obere Wanne ausschließlich zur Kabelverlegung dient und nur die untere Wanne zur Abfuhr von Flüssigkeiten. Die obere Wanne ist flüssigkeitsdurchlässig mit der unteren Wanne des Kanalsystems verbunden. Auch hier unterschieden sich demnach die an dem mehrteiligen Entwässerungsrinnensystem beteiligen Wannenkörper sowohl konstruktiv als auch in ihrer Funktion , so dass auch hier die vorstehenden Ausführungen hinsichtlich des damit verbundenen zusätzlichen logistischen Aufwandes auch für dieses Kanalsystem gelten.

Die Entwässerungsrinnen als solche sind beispielsweise aus dem deutschen Gebrauchsmuster DE 88 07 015 U1 vorbekannt. Üblicherweise bestehen die besagten Entwässerungsrinnen aus einem Rinnenquerschnitt mit zwei voneinander beabstandeten Seitenwänden, die durch eine Rinnensohle unterseitig abgeschlossen werden und sich üblicherweise zu einem, vorzugsweise U-förmigen, Entwässerungsquerschnitt ergänzen. Die Seitenwände der Entwässerungsrinne sind oberseitig üblicherweise durch eine, vorzugsweise rechtwinklig ausgebildete, Zarge abgeschlossen, in die eine Rinnenabdeckung eingelegt werden kann, die die vorbekannten Entwässerungsrinnen jeweils oberseitig abschließen. Üblicherweise werden die Entwässerungsrinnen in einen vorbereiteten Entwässerungsgraben eingesetzt, wobei hierzu die Rinnensohle der Entwässerungsrinne von einer planen Aufstellfläche untergriffen ist und somit einfach in den Entwässerungsgraben ohne weitere Stabilisierungen eingesetzt werden kann. Dabei wird in heutiger Zeit der eigentliche Rinnenkörper der Entwässerungsrinne zunehmend aus Kunststoff hergestellt, wobei dann im Weiteren der Entwässerungsgraben mit einem die Entwässerungsrinne in ihrer bestimmungsgemäßen Position umschließenden Ortbeton aufgefüllt wird. Dabei wird der Ortbeton oftmals nicht bis zur Oberkante der Abdeckung aufgefüllt, sondern nur bis zu einem deutlich darunter liegenden Niveau, um noch einen Straßenbelag oder eine Pflasterung auftragen zu können, die dann in der Einbaulage bestimmungsgemäß zumindest annähernd mit der Oberkante der in der Zarge aufgenommenen Rinnenabdeckung abschließt.

Bei richtigem Verständnis kann also der aus Kunststoff hergestellte Rinnenkörper mehr oder minder als verlorene Schalung im Ortbeton angesehen werden.

Das in den Entwässerungsrinnen abgeführte Wasser wird in der Regel durch ein natürliches Gefälle einem Sinkkasten zugeleitet, über den dann das eingeleitete und abgeführte Oberflächenwasser einer darunterliegenden Kanalisation zugeführt wird. In dem Sinkkasten sammeln sich auch im Wasser mitgeführte Schwebstoffe und sonstige Sedimente, so dass bei längeren Rinnenführungen derartige Sinkkästen auch in definierten Abständen zwischen den Entwässerungsrinnen angeordnet werden, um hierdurch eine Reinigungsmöglichkeit für die mitgeführten Sedimente zu eröffnen. Der Sinkkasten wird dann geöffnet und die im Bodenbereich abgesetzten Sedimente in regelmäßigen zeitlichen Abständen entfernt. Hierdurch wird verhindert, dass sich das Entwässerungssystem mit der Zeit zusetzt.

Insbesondere im Falle der Entwässerung von Verkehrsflächen ist es zumeist erforderlich, dass im Unterschied zum eigentlichen Rinnenkörper die Rinnenabdeckung etwa als Gussrost ausgebildet wird, um die eingeleiteten Oberflächenlasten abführen zu können. Der teuerste Bestandteil einer Entwässerungsrinne ist daher regelmäßig die Rinnenabdeckung. Dabei hängen die Kosten der Rinnenabdeckung ganz wesentlich von der Nennweite der Entwässerungsrinne ab. Insbesondere in Verbindung mit der Entwässerung von Verkehrsflächen besteht das zusätzliche Problem, dass neben den eingeleiteten hohen Lasten aufgrund der Größe der üblicherweise versiegelten Flächen ein hohes Schluckvermögen und damit an sich auch eine größere Nennweite der eingesetzten Entwässerungsrinnen erforderlich ist. Üblicherweise ist die Nennweite der Entwässerungsrinnen proportional zu deren Schluckvermögen. Eine Entwässerungsrinne mit größerer Nennweite besitzt also in der Regel ein höheres Schluckvermögen. Dieses höhere Schluckvermögen muss gemäß den vorstehenden Ausführungen regelmäßig mit deutlich höheren Herstellungskosten, insbesondere aufgrund der in diesem Zusammenhang erforderlichen breiteren Rinnenabdeckungen vergleichsweise teuer bezahlt werden. Der Bedarf an Entwässerungssystemen mit einem höheren Schluckvermögen hat sich in den letzten Jahren durch die Zunahme von starken Regenfällen noch einmal erhöht.

Hinzu kommt, dass die Rinnenabdeckung im eingebauten Zustand nicht nur die Funktion des Lastabtrages erfüllt, sondern auch für die Aussteifung der Entwässerungsrinne im Zargenbereich verantwortlich ist. Dies ist deshalb wichtig, weil dieser Bereich der Entwässerungsrinne aufgrund ihrer vorzugsweise U-förmigen Gestaltung den schwächsten Bereich der Entwässerungsrinne darstellt. Regelmäßig besteht die Gefahr, dass die Entwässerungsrinnen in diesem Bereich aufgrund der einwirkenden Querkräfte, die beispielsweise durch eingeleitete Schublasten entstehen, zusammengedrückt oder beschädigt werden. Ausgehend von diesem Stand der Technik liegt der Erfindung die Aufgabe zu Grunde, bei möglichst unveränderter Nennweite einer Entwässerungsrinne eine Entwässerungsrinne mit einem deutlich erhöhten Schluckvermögen zu schaffen. Gleichzeitig soll die Stabilität der Entwässerungsrinne zumindest erhalten bleiben oder verbessert werden und neue Funktionalitäten in der Anwendung der Entwässerungsrinnen realisiert werden.

Die der Erfindung zu Grunde liegende Aufgabe wird durch ein Entwässerungssystem gemäß Anspruch 1 gelöst. Vorteilhafte Weiterbildungen des Entwässerungssystems können den abhängigen Ansprüchen 2 bis 5 entnommen werden.

Gemäß Anspruch 1 umfasst das erfindungsgemäße Entwässerungssystem mehrere übereinander und/oder in Reihe angeordnete Entwässerungsrinnen, wobei die Entwässerungsrinnen sich dadurch auszeichnen, dass die Rinnensohle von einer planen Aufstellfläche untergriffen ist, die bündig in die Zarge einer jeweils darunter angeordneten weiteren Entwässerungsrinne eingesetzt werden kann. Die übereinander angeordneten Entwässerungsrinnen des Entwässerungssystems besitzen also jeweils die gleiche Nennweite. Hierdurch kann bei gleicher Nennweite und damit auch bei gleicher Einlauföffnung ein höheres Schluckvermögen der Entwässerungsrinnen erreicht werden, weil mehrere übereinander angeordnete Entwässerungsquerschnitte zur Entwässerung zur Verfügung stehen. Zur Erhöhung der hydraulischen Leistung sind die übereinander angeordneten Entwässerungsrinnen durch wenigstens eine Öffnung miteinander verbunden. Neben dem erhöhten Schluckvermögen bietet diese Anordnung den Vorteil, dass die Entwässerungsrinnen in ihrem schwächsten Bereich, also im Bereich der Zarge durch die bündig eingesetzten, die Rinnensohle untergreifenden Aufstellflächen im Zargenbereich ausgesteift sind. Das Entwässerungssystem bietet also nicht nur bei gleicher Schlucköffnung ein erhöhtes Schluckvermögen, sondern auch eine höhere Steifigkeit der eingesetzten Entwässerungsrinnen.

Weiterhin ist das erfindungsgemäße Entwässerungssystem als Kaskadengefälle realisiert.

Dies ist insbesondere in Bereichen erforderlich, in denen entsprechende Entwässerungsrinnen in Bereichen mit einem großen Gefälle verlegt werden müssen. In diesen Bereichen können die übereinander geordneten Entwässerungsrinnen derart verlegt werden, dass das im Gelände ohnehin vorhandene Gefälle in Abflussrichtung dahingehend nachgebildet wird, dass die Anzahl der übereinander angeordneten Entwässerungsrinnen stufenweise erhöht wird. Durch diese Anordnung kann zum einen dem Gefälle des Geländes Rechnung getragen werden und darüber hinaus das Schluckvermögen des Entwässerungssystems in Abflussrichtung stufenweise erhöht werden, so dass auch in diesem Bereich einsetzende Starkregen von dem erfindungsgemäßen Entwässerungssystem unproblematisch verarbeitet werden können bzw. das eingeleitete Wasser sicher abgeführt werden kann. Dabei kann durch die Abstufung der in Reihe hintereinander angeordneten Entwässerungsrinnen individuell auf das Gefälle reagiert werden, also beispielsweise die Anzahl der übereinander angeordneten Entwässerungsrinnen jeweils um eine aber auch um mehrere Entwässerungsrinnen erhöht werden, um gegebenenfalls größeren Geländesprüngen Rechnung zu tragen. In Längsrichtung können die Entwässerungsrinnen miteinander durch eine Nut-Feder-Verbindung in einfacher Weise miteinander verbunden werden.

In vorteilhafter Weiterbildung sind die in Längsrichtung miteinander verbundenen Entwässerungsrinnen im Stoßbereich abgedichtet, sodass eine mögliche Leckage in diesem Bereich wirksam verhindert ist.

Außerdem sind die an dem Entwässerungsrinnensystem beteiligten Rinnenkörper im Wesentlichen baugleich ausgebildet, d.h. sie besitzen die gleiche Nennweite, zumindest im Wesentlichen den gleichen Entwässerungsquerschnitt und identische Zargen. Das heißt, je nach gewünschter hydraulischer Kapazität können nahezu beliebig viele Rinnenköper übereinander angeordnet werden, wobei lediglich beachten werden muss, dass über die gesamte Länge der Entwässerungsanordnung jeweils ein unteres Rinnenelement mit geschlossener Sohle zur Verfügung steht, über das dann ein oder mehrere weitere Rinnenelemente angeordnet werden können, zwischen denen dann nicht mehr weiter unterschieden werden muss. Dies erlaubt eine kostengünstigere Fertigung, erleichtert die Montage vor Ort und reduziert die in diesem Zusammenhang benötigte Transport- und Lagerlogistik. Die über die gesamte Höhe der Entwässerungsanordnung immer konstante Nennweite vermeidet ein mögliches Aufschwimmen einzelner Rinnenkörper.

Nachdem sich mit dieser Anordnung größere Fließgeschwindigkeiten aber auch größere Wassermengen verarbeiten lassen, kann auch die Menge der mitgeführten Sedimente und Schwebstoffe steigen, so dass es sinnvoll ist, in das Entwässerungssystem in geeigneten Abständen voneinander angeordnete Sinkkästen einzubinden, durch die das Wasser hindurchgeführt wird, in denen sich aber im Bodenbereich die mitgeführten Sedimente und Schwebstoffe ablagern können, so dass bei regelmäßiger Reinigung der Sinkkästen verhindert wird, dass sich das System nach und nach zusetzt. Über entsprechende Sinkkästen kann auch eine Anbindung des abgeführten Oberflächenwassers an die Kanalisation erfolgen.

Die Erfindung wird nachstehend anhand eines Ausführungsbeispiels näher erläutert:

Es zeigen:
- Figur 1: Ein Entwässerungssystem mit zwei übereinander angeordneten Entwässerungsrinnen in einer perspektivischen Ansicht,
- Figur 2: ein Entwässerungssystem mit drei übereinander angeordneten Entwässerungsrinnen in perspektivischer Ansicht.
- Figur 3: das in Figur 2 gezeigte Entwässerungssystem im Querschnitt,
- Figur 4: ein Entwässerungssystem gemäß den Figuren 1 bis 3, in einer perspektivischen Ansicht, bei dem zur Realisierung eines Kaskadengefälles mehre unterschiedliche Entwässerungsrinnen unterschiedlicher Stapelungshöhe in Längsrichtung angeordnet sind.

Figur 1 zeigt in perspektivischer Ansicht eine Mehrstockrinne 1, die aus zwei Entwässerungsrinnen 2 und 3, die übereinander angeordnet sind, zusammengesetzt ist. Beide Entwässerungsrinnen 2 und 3 besitzen jeweils die gleiche Nennweite und bestehen im Wesentlichen aus jeweils zwei voneinander beabstandeten Rinnenwandungen 4, 4', die jeweils unterseitig durch eine gemeinsame Rinnensohle 5 miteinander verbunden sind. Oberseitig werden die Rinnenwandungen 4, 4' jeweils von einer Zarge 6, 6' abgeschlossen. In die Zarge 6, 6' der oberen Entwässerungsrinne 2 wird üblicherweise eine hier nicht weiter dargestellte Rinnenabdeckung eingelegt, die in der Einbaulage bündig mit der zu entwässernden Oberfläche abschließt.

Beide Entwässerungsrinnen 2 und 3 sind jeweils von einer planen Aufstellfläche 7 untergriffen. Dabei wird die Aufstellfläche 7 bündig in die Zargen 6, 6' der jeweils darunter angeordneten Entwässerungsrinne 3 eingesetzt. Durch die in die Zarge 6, 6' eingesetzten Aufstellflächen 7 wird eine Aussteifung der jeweiligen Entwässerungsrinne, hier der unteren Entwässerungsrinne 3, im Zargenbereich bewirkt.

Dabei sind die übereinander angeordneten Entwässerungsrinnen 2, 3 durch hier nicht weiter dargestellte Öffnungen im Sohlenbereich miteinander hydraulisch verbunden, so dass bei gleicher Nennweite das Schluckvermögen des Entwässerungssystems zumindest nahezu verdoppelt ist. Idealerweise sind die übereinander angeordneten Entwässerungsrinnen 2, 3 durch vier Öffnungen 11 miteinander verbunden, wobei sich die Öffnungen 11 jeweils auch durch die plane Aufstellfläche 7 hindurcherstrecken. Die untere der beiden übereinander angeordneten Entwässerungsrinnen 2, 3 ist mit geschlossener Rinnensohle 5, also ohne Öffnungen 11 ausgebildet.

Die Rinnenwandungen 4, 4'sind außenseitig durch zumindest im Wesentlichen vertikal angeordnete Versteifungsrippen 8 versteift. Eine zusätzliche Versteifung in horizontaler Richtung wird mittels der vorzugsweise im oberen Drittel der Entwässerungsrinnen 2, 3 angeordnete Seitenstege 10 bewirkt, sowie durch den sich jeweils in Längsrichtung der Entwässerungsrinnen 2, 3 erstreckenden unteren beidseits der Entwässerungsrinnen angeordneten unteren Abschlusssteg 9.

Gemäß Figur 2 können auch mehrere Entwässerungsrinnen übereinander angeordnet sein, hier drei Entwässerungsrinnen 2, 3 und 15. Auch in diesem Falle besitzen sämtliche eingesetzten Entwässerungsrinnen 2, 3 und 15 die gleiche Nennweite, wobei jeweils die die Rinnensohle 5 untergreifenden planen Aufstellflächen 7 bündig in die Zarge 6, 6' der jeweils tieferliegend angeordneten Entwässerungsrinnen 3, 15 bündig eingesetzt sind. Durch die Übereinanderanordnung mehrerer Entwässerungsrinnen 2, 3 und 15, die sich zu einem Entwässerungssystem ergänzen, werden Systeme mit immer größerem Schluckvermögen bei jeweils gleich bleibender Nennweite und Schlucköffnung realisiert. Darüber hinaus ist die Anordnung durch die planen Aufstellflächen 7 jeweils im Zargenbereich versteift. Die Anordnung verfügt somit auch über die erforderliche Aussteifung, um zur Entwässerung von Verkehrsflächen eingesetzt zu werden. Ein weiterer Vorteil besteht auch darin, dass die Entwässerungsrinnen 2, 3 und 15 des Entwässerungssystems auch dementsprechend gestapelt, gelagert und transportiert werden können, so dass der Platzbedarf zur Lagerung und zum Transport entsprechend reduziert ist und im Übrigen durch die Aussteifung auch etwaige Beschädigungen der Entwässerungsrinnen durch Lagerung oder Transport weitgehend ausgeschlossen sind.

Figur 3 zeigt die Rinnenanordnung gemäß Figur 2 in einer Querschnittansicht. Auch hier besteht die Mehrstockrinne 1 aus den übereinander angeordneten Entwässerungsrinnen 2, 3 und 15, die jeweils durch die Öffnungen 11, die im Bereich der Rinnensohle 5 der Enwässerungsrinnen 2 und 3 angeordnet sind, hydraulisch miteinander verbunden sind. Dabei weist die untere Entwässerungsrinne 15 der Entwässerungsrinnen 2, 3 und 15, keine Öffnungen 11 auf, bildet also den unteren Abschluss der Mehrstockrinne 1. Sie besitzt also eine geschlossene Rinnensohle 5.

Gemäß Figur 4 können im Rahmen des erfindungsgemäßen Entwässerungssystems in Längsrichtung auch mehrere Mehrstockrinnen 1 derart in Längsrichtung hintereinander angeordnet werden, dass durch die Anordnung ein Kaskadengefälle realisiert werden kann. Dies gelingt dadurch, dass in Abflussrichtung die Anzahl der übereinander angeordneten Entwässerungsrinnen zunimmt, wobei dies nicht ausschließt, dass auch längere Abschnitte hintereinander angeordneter Mehrstockrinnen 1 mit jeweils gleicher Anzahl übereinander angeordneter Entwässerungsrinnen realisiert werden. Die Stufen der Kaskade werden jeweils in Abhängigkeit von dem zu überwindenden Gefälle und in Abhängigkeit von der Menge des abzuführenden Oberflächenwassers realisiert. Dabei können im Falle größerer Gefälle die Stufen auch entsprechend größer ausgelegt sein, also beispielsweise von einer Mehrstockrinne 1 mit zwei übereinander angeordneten Entwässerungsrinnen auf eine Mehrstockrinne mit fünf oder mehr übereinander angeordneten Entwässerungsrinnen gewechselt werden, indem einfach die jeweils oberen Entwässerungsrinnen der beteiligten Mehrstockrinnen 1 im Stoßbereich dichtend miteinander verbunden werden und der Entwässerungsgraben, in dem die Mehrstockrinnen 1 angeordnet sind, entsprechend stufig ausgehoben wird.

Gemäß Figur 4 können die Mehrstockrinnen 1 in herkömmlicher Weise an einen Sinkkasten 12 angeschlossen werden, der seinerseits mit der Kanalisation in an sich bekannter Weise verbunden ist. Derartige Sinkkästen 12 können auch voneinander in Längsrichtung beabstandet in das Entwässerungssystem zu Reinigungszwecken integriert sein. Die Sinkkästen dienen in diesem Fall als Auffangbecken für sich in dem Sinkkasten absetzende Sedimente und mitgeführte Schwebstoffe. Dies ist insbesondere deshalb von Bedeutung, weil innerhalb eines Kaskadengefälles oder auch innerhalb einer Mehrstockrinne 1 zumindest innerhalb einiger der beteiligten Entwässerungsrinnen mit erhöhtem Fließgeschwindigkeiten und daher auch mit einem größeren Anteil mitgeführter Schwebstoffe gerechnet werden muss.

Vorstehend ist somit ein flexibel einsetzbares Entwässerungssystem beschrieben, das insbesondere ein höheres hydraulischeres Leistungsvermögen als bisher bekannte Systeme aufweist und darüber hinaus die ebenfalls bisher nicht bekannte Möglichkeit der Realisierung von Stufengefällen, insbesondere im Bereich größerer Hanglagen erlaubt und außerdem in dem sensiblen Zargenbereich der Entwässerungsrinnen für eine zusätzliche Aussteifung der einzelnen Entwässerungsrinnen aber auch damit des gesamten Systems insgesamt ermöglicht.

### BEZUGSZEICHENLISTE

- 1: Mehrstockrinne
- 2: Entwässerungsrinne
- 3: Entwässerungsrinne
- 4: Rinnenwandung
- 4': Rinnenwandung
- 5: Rinnensohle
- 6: Zarge
- 6': Zarge
- 7: Aufstellfläche
- 8: Versteifungsrippe
- 9: unterer Abschlusssteg
- 10: Seitensteg
- 11: Öffnung
- 12: Sinkkasten
- 15: Entwässerungsrinne

## Patentansprüche

1. Entwässerungssystem zur Entwässerung von Flächen, insbesondere von Verkehrsflächen, umfassend mehrere Entwässerungsrinnen (2, 3, 15), die in Reihe und übereinander angeordnet sind, wobei die Entwässerungsrinnen (2, 3, 15) jeweils einen, vorzugsweise U-förmigen, Entwässerungsquerschnitt aufweisen, der unterseitig von einer Rinnensohle (5) und beidseitig von je einer Rinnenwandung (4, 4') begrenzt ist, wobei die Rinnenwandungen (4, 4') auf ihrer der Rinnensohle (5) jeweils abgewandten Oberkante in eine, vorzugsweise rechtwinklig ausgeformte, Zarge (6, 6') münden und die Rinnensohlen (5) jeweils von einer planen Aufstellfläche (7) untergriffen sind, wobei die Entwässerungsrinnen (2, 3, 15) übereinander derart verlegbar sind, dass die planen Aufstellflächen (7) in die die Rinnenwandungen (4, 4') jeweils oberseitig abschließende Zarge (6, 6') eingesetzt werden und beidseitig, zumindest annähernd, bündig mit der Zarge (6, 6') abschließen und sich die derart übereinander angeordneten Entwässerungsrinnen (2, 3, 15) zu einer Mehrstockrinne (1) ergänzen, wobei die Entwässerungsquerschnitte der übereinander angeordneten Entwässerungsrinnen (2, 3, 15) durch wenigstens eine Öffnung (11) in der Rinnensohle (5) und in der die Rinnensohle (5) untergreifenden Aufstellfläche (7) hydraulisch miteinander verbunden sind, wobei lediglich die in der Einbaulage jeweils unterste Entwässerungsrinne (15) eine geschlossene Rinnensohle (5) aufweist,
**dadurch gekennzeichnet, dass**
mittels des Entwässerungsrinnensystems ein Kaskadengefälle derart realisiert ist, dass jeweils in Längsrichtung sich an x übereinander angeordneten Entwässerungsrinnen (2, 3, 15) in Fließrichtung des abzuführenden Wassers x + n übereinander angeordnete Entwässerungsrinnen (2, 3, 15) anschließen, wobei n ≥ 1 ist.

2. Entwässerungssystem nach Anspruch 1, **dadurch gekennzeichnet, dass** die Entwässerungsrinnen (2, 3, 15) in Längsrichtung miteinander durch eine Nut-Feder-Verbindung im Stoßbereich der benachbarten Entwässerungsrinnen (2, 3, 15) miteinander verbunden sind.

3. Entwässerungssystem nach Anspruch 2, **dadurch gekennzeichnet, dass** die Verbindung der Entwässerungsrinnen (2, 3, 15) in Längsrichtung untereinander mittels einer Kunststoffauskleidung und/oder mittels einer Zwischenlage von Dichtungsband im Stoßbereich abgedichtet ist.

4. Entwässerungssystem nach Anspruch 3, **dadurch gekennzeichnet, dass** in Längsrichtung voneinander beabstandete Sinkkästen (12) in das Entwässerungssystem derart integriert sind, dass zwischen zwei oder mehreren in Längsrichtung hintereinander angeordneten Entwässerungsrinnen (2, 3, 15) ein Sinkkasten (12) in das Entwässerungssystem derart eingebunden ist, dass jeweils in Zulauf- und/oder in Ablaufrichtung des Sinkkastens eine oder mehrere, dann übereinander angeordnete, Entwässerungsrinnen (2, 3, 15) an den Sinkkasten (12) angeschlossen sind.

5. Entwässerungssystem nach einem oder mehreren der vorhergehenden Ansprüche, **dadurch gekennzeichnet, dass** die Entwässerungsrinnen (2, 3, 15) jeweils zumindest im Wesentlichen einander baugleich ausgebildet sind, nämlich die gleiche Nennweite, den zumindest im Wesentlichen gleichen Entwässerungsquerschnitt, identische Zargen (6, 6') und Rinnenwandungen (4, 4') aufweisen.

## Claims

1. A drainage system for draining areas, especially traffic areas, comprising several drainage channels (2, 3, 15), which are arranged in succession and on top of each other, wherein the drainage channels (2, 3,15) respectively have a preferably U-shaped drainage cross-section which is bounded on the bottom side by a channel base (5) and on each side by one channel wall (4, 4') each, wherein the channel walls (4, 4'), on their upper edge respectively facing away from the channel base (5), preferably open into a preferably rectangularly shaped frame (6, 6'), and the channel bases (5) are respectively reached under by a flat installation area (7), wherein the drainage channels (2, 3, 15) can be laid on top of each other in such a way that the flat installation areas (7) are inserted into the frame (6, 6') which respectively terminates the groove walls (4, 4') on the upper side and terminate on both sides at least approximately in a flush manner with the frame (6, 6'), and the drainage channels (2, 3, 15) which are thus arranged on top of each other supplement each other into a multilevel channel (1), wherein the drainage cross-sections of the stacked drainage channels (2, 3, 15) are hydraulically connected to each other by at least one opening (11) in the channel base (5) and in the installation area (7) which reaches beneath the channel base (5), wherein only the installation channel (15) which is the lowermost in the installation position has a closed channel base (5), **characterized in that** a cascade slope is realized by means of the drainage channel system such that in the longitudinal direction x + n stacked drainage channels (2, 3, 15) adjoin x stacked drainage channels (2, 3, 15) in the direction of flow of the water to be discharged, wherein n ≥ 1.

2. A drainage system according to claim 1, **characterized in that** the drainage channels (2, 3, 15) are connected to each other in the longitudinal direction by a tongue-and-groove connection in the abutting region of the adjacent drainage channels (2, 3, 15).

3. A drainage system according to claim 2, **characterized in that** the connection of the drainage channels (2, 3, 15) in the longitudinal direction among each other is sealed by means of a plastic cladding and/or by means of an intermediate layer of a sealing tape in the abutting region.

4. A drainage system according to claim 3, **characterized in that** gullies (12), which are mutually spaced from each other in the longitudinal direction, are integrated in the drainage system in such a way that a gully (12) is integrated in the drainage system between two or more drainage channels (2, 3, 15) arranged in succession in the longitudinal direction in such a way that in the respective inflow and/or discharge direction of the gully one or several drainage channels (2, 3, 15), which are then stacked, are connected to the gully (12).

5. A drainage system according to one or several of the preceding claims, **characterized in that** the drainage channels (2, 3, 15) are each formed at least substantially identically, namely having the same nominal width, substantially the at least same drainage cross-section, identical frames (6, 6') and channel walls (4, 4').

## Revendications

1. Système de drainage pour le drainage de surfaces, en particulier de chaussées, comprenant plusieurs rigoles de drainage (2, 3, 15) qui sont disposées en rang et les unes par-dessus les autres, dans lequel les rigoles de drainage (2, 3, 15) comportent chacune une section de drainage, de préférence en forme de U, qui est délimitée vers le bas par un radier de rigole (5) et de chaque côté par une paroi de rigole (4, 4'), les parois de rigole (4, 4') débouchant sur leur bord supérieur tourné à l'opposé du radier de rigole (5) dans un châssis (6, 6') de préférence de forme rectangulaire et les radiers de rigole (5) étant saisis par-dessous par une surface de pose plane (7), dans lequel les rigoles de drainage (2, 3, 15) peuvent être posées les unes par-dessus les autres de telle manière que les surfaces d'appui planes (7) soient introduites dans le châssis (6, 6') fermant chacune des parois de rigole (4, 4') vers le haut et se terminent des deux côtés au moins approximativement de niveau avec le châssis (6, 6') et les rigoles de drainage (2, 3, 15) ainsi superposées se complètent pour former une rigole à plusieurs étages (1), dans lequel les sections de drainage des rigoles de drainage (2, 3, 15) superposées communiquent entre elles par au moins une ouverture (11) dans le radier de rigole (5) et dans la surface d'appui (7) qui saisit le radier de rigole (5) par dessous, dans lequel seule la rigole de drainage (15) située tout en bas dans la position d'installation présente un radier de rigole (5) fermé,
**caractérisé en ce qu'**une pente de cascade est réalisée au moyen du système de rigoles de drainage, de telle sorte que dans le sens de la longueur, x + n rigoles de drainage (2, 3, 15) se raccordent dans le sens de l'écoulement de l'eau à évacuer à x rigoles de drainage (2, 3, 15) superposées, avec n ≥ 1.

2. Système de drainage selon la revendication 1, **caractérisé en ce que** les rigoles de drainage (2, 3, 15) sont reliées entre elles dans le sens de la longueur par un assemblage à languette et rainure dans la zone d'aboutement des rigoles de drainage (2, 3, 15) voisines.

3. Système de drainage selon la revendication 2, **caractérisé en ce que** l'assemblage des rigoles de drainage (2, 3, 15) entre elles dans le sens de la longueur est étanchéifié dans la zone d'aboutement au moyen d'un revêtement en plastique et/ou d'une couche intercalaire de ruban d'étanchéité.

4. Système de drainage selon la revendication 3, **caractérisé en ce que** des siphons de sédimentation (12) distants les uns des autres dans le sens de la longueur sont intégrés dans le système de drainage de telle manière qu'un siphon de sédimentation (12) est intégré dans le système de drainage entre deux ou plusieurs rigoles de drainage (2, 3, 15) disposées les unes à la suite des autres dans le sens de la longueur, de telle manière qu'une ou plusieurs rigoles de drainage (2, 3, 15) puis les rigoles disposées au-dessus soient raccordées à chaque siphon de sédimentation (12) dans le sens d'entrée et/ou de sortie du siphon de sédimentation.

5. Système de drainage selon une ou plusieurs des revendications précédentes, **caractérisé en ce que** les rigoles de drainage (2, 3, 15) sont au moins pour l'essentiel de construction identique, c'est-à-dire présentent le même diamètre nominal, une section de drainage au moins approximativement égale, des châssis (6, 6') et des parois de rigole (4, 4') identiques.
